# FASCICULE DE BREVET EUROPEEN

(11) **EP 0 142 399 B1**
(45) Date de publication et mention de la délivrance du brevet: **16.08.1989**
(21) Numéro de dépôt: 84401858.0
(22) Date de dépôt: 19.09.1984
(51) Int. Cl.: C21B 7/10

(54) **Perfectionnement aux plaques de refroidissement pour hautsfourneaux**
Plattenkühler für Hochöfen
Cooling panels for blast furnaces

(30) Priorité: 21.09.1983 FR 8315014
(43) Date de publication de la demande: 22.05.1985
(73) Titulaire: SOLLAC, 92800 Puteaux (FR)
(72) Inventeur: Rollot, Pierre, Haulchin F-59125 Prouvy (FR); Pierrat, Gérard, F-08200 Sedan (FR); Le Scour, Claude, F-59123 Bray Dunes (FR)
(74) Mandataire: Moncheny, Michel

(56) Documents cités:
- EP-A- 0 010 286
- EP-A- 0 052 039
- FR-A- 2 182 562
- FR-A- 2 230 730
- FR-A- 2 389 088
- GB-A- 351 822
- GB-A- 1 571 789
- US-A- 3 849 587

## Description

La présente invention est relative à des plaques de refroidissement pour hauts fourneaux. Ces plaques de refroidissement sont des éléments disposés contre la face interne du blindage et remplissent une double fonction de refroidissement du réfractaire et d'écran au passage du flux thermique vers le blindage.

L'utilisation de telles plaques de refroidissement disposées entre la paroi interne du blindage et le revêtement réfractaire a été rendue nécessaire en raison des variations des flux de chaleur inhérents aux techniques modernes d'exploitation des hauts fourneaux, ces variations pouvant être localisées, rapides et aléatoires dans le temps.

Les plaques de refroidissement sont constituées d'éléments en fonte parcourus dans leur masse par un réseau de tubes dans lesquels circule un fluide de refroidissement qui est en général de l'eau. Ces tubes de refroidissement débouchent sur une face des plaque de refroidissement et traversent le blindage, à l'extérieur duquel ils sont reliés à des tubes de refroidissement d'une plaque adjacente supérieure ou inférieure. Les tubes ainsi reliés déterminent des lignes de circulation du fluide s'élevant dans un plan sensiblement vertical le long de la paroi du haut fourneau, ces lignes étant raccordées à un circuit extérieur de circulation et de refroidissement du fluide.

Les plaques de refroidissement doivent être conçues de façon telle:
- qu'elles résistent aux déformations thermo- mécaniques résultant des flux de chaleur élevés;
- qu'elles assurent un bon échange thermique avec le réfractaire, ce qui implique de disposer côté face chaude des formes favorisant un accrochage efficace de ce dernier.

Or, les plaques de refroidissement connues jusqu'à présent ne satisfaisaient pas pleinement à ces conditions et présentaient des défauts qui conduisaient, à la suite des contraintes thermiques répétées, à la formation de fissures dans leur masse et, par voie de conséquence à un risque de fuites du fluide échangeur ou caloporteur à l'intérieur du haut fourneau, ainsi qu'à une sollicitation mécanique des tubes de refroidissement au niveau de leur sortie des plaques de refroidissement et de leur traversée du blindage.

Pour remédier à ces difficultés, on a décrit au brevet FR 2 493 871 une plaque de refroidissement constituée d'un élément en fonte de forme sensiblement parallélépipédique, dans lequel sont noyés des tubes longitudinaux disposés parallèlement les uns aux autres, ces tubes débouchant sur une même face principale, respectivement aux parties haute et basse de la plaque de refroidissement, dans un fourreau protecteur, dont l'une des caractéristiques originales réside dans la forme gaufrée de la face opposée à celle où débouchent les tubes de refroidissement. La présente invention a trait à un perfectionnement de ce type de plaque permettant d'accroitre la fiabilité de fonctionnement, en particulier grâce à un meilleur équilibre des contraintes thermomé- caniques engendrées dans la masse de la plaque de refroidissement.

On connaît par ailleurs d'après le document FR-A-2 182 562 un four dont la paroi est garnie de refroidisseurs en fonte ou en cuivre dans lesquels s'étendent des tubes de circulation d'eau disposés horizontalement.

La présente invention a ainsi pour objet un haut fourneau comprenant une paroi à refroidir et des plaques de refroidissement constituées chacune d'un élément en fonte de forme sensiblement parallélépipédique, dans lequel sont noyés des tubes longitudinaux de circulation d'un fluide de refroidissement s'étendant verticalement le long de la paroi à refroidir parallèlement les uns aux autres et débouchant sur une même face de la plaque dans un fourneau protecteur, la face de la plaque opposée à celle où débouchent les tubes de refroidissement étant gaufrée, caractérisé en ce que le gaufrage est constitué de rangées de bossages régulièrement espacés transversalement, les bossages de chaque rangée délimitant des surfaces externes en saillie comportant des portions de cylindres à peu près alignés et s'étendant verticalement dont les axes coïncident sensiblement avec les axes des tubes longitudinaux.

Suivant une variante, les entrées et/ou les sorties de certains tubes longitudinaux sont décalées latéralement par rapport aux parties longitudinales de ces tubes et sont de préférence disposées au voisinage des angles de la plaque.

L'invention est exposée ci-après plus en détail à l'aide des dessins annexés donnés à titre d'exemples.

Sur des dessins:
la fig. 1 est une vue en perspective d'une plaque de refroidissement du haut-fourneau selon l'invention correspondant à une application particulière ayant trait au dernier rang d'un système de refroidissement dit par «stave-cooler»;
la fig. 2 est une vue en coupe transversale, approximativement en son milieu de la plaque de la fig. 1;
la fig. 3 est une vue en élévation latérale de la plaque de la fig. 1;
la fig. 4 est une vue en élévation d'une plaque suivant une variante de réalisation;
les fig. 5 et 6 sont respectivement des vues en élévation des deux faces de la plaque de la fig. 4.

Sur la fig. 1, la plaque de refroidissement 1 est vue selon sa face 2a exposée vers l'intérieur du haut fourneau et qui reçoit le revêtement réfractaire. Sur sa face opposée 2b débouchent les entrées 3a et sorties 3b de tubes de refroidissement longitudinaux 3 noyés dans le corps de la plaque 1. Les extrémités 3a et 3b de chaque tube de refroidissement débouchent de la plaque 1 aux parties haute et basse respectivement, à travers des fourreaux 4a et 4b qui sont noyés dans la masse de fonte de la plaque de refroidissement et servent également à la fixation de cette dernière sur le blindage, non représenté, du hautfourneau.

La plaque de refroidissement 1 comporte, à sa partie supérieure, une margelle 5 refroidie par un tube transversal 6 disposé horizontalement, dont l'extrémité d'entrée 6a voisine de la sortie 3b du tube 3, est également enserrée par un fourreau 7 ayant une extrémité noyée dans la plaque de refroidissement. La plaque de refroidissement 1 comporte sur sa face 2a un ensemble de bossages 8a, 8b, 8c etc., identiques, transversalement espacés les uns des autres et alignés longitudinalement pour former des rangées.

Ces bossages distincts présentent des surfaces externes 9 faisant saillie sur la face 2a de la plaque, en forme de portions de cylindres. Les faces transversales d'extrémité 10 de ces bossages sont biseautées. Les axes des portions de cylindres formant les surfaces 9 sont alignés longitudinalement, tandis que les faces transversales 10 en regard de deux bossages adjacents forment une rainure transversale à profil en V. Comme on peut le constater à la fig. 2, les tubes de refroidissement 3 sont noyés dans le corps de la plaque 1 en fonte et leurs axes coïncident avec les axes des surfaces cylindriques 9 formant bossages, de sorte qu'ils sont placés aux endroits où l'épaisseur de section droite transversale de la plaque est maximale.

Sur la fig. 3 apparaît clairement le profil en V déterminé par les faces transversales en regard de deux bossages adjacents. On peut également constater sur cette figure, le trajet longitudinal du tube 3 de refroidissement reliant les entrées 3a et sorties 3b. Lorsque cette plaque est en position dans le haut fourneau, les tubes 3 sont sensiblement verticaux, alors que le tube de refroidissement transversal 6 de la margelle 5 est sensiblement placé horizontalement. On peut faire varier l'entraxe des tubes représentés à la fig. 1 en veillant à ce que l'axe du tube 3 coïncide avec l'axe de la portion cylindrique que constitue la surface 9. Le tube 3 est ainsi entouré d'une épaisseur de fonte constante égale au rayon R, dans laquelle peut s'établir un gradient de température qui permet d'équilibrer les contraintes thermomécani- ques engendrées par l'échange thermique entre le flux de chaleur issu de l'intérieur du haut fourneau et les tubes de refroidissement noyés dans la plaque de refroidissement.

Dans la vartante des fig. 4 à 6, la plaque représentée 101 a une margelle 105 disposée dans sa partie centrale, dans laquelle est disposé un tube transversal 106 disposé horizontalement. Elle comporte sur sa face 102a dirigée vers l'intérieur du haut-fourneau, cinq rangées de bossages 108 délimitant comme précédemment des portions de cylindres 109 et séparés par des parties en biseau 110. A ces cinq rangées de bossages correspondent cinq tubes de refroidissement longitudinaux 103 (1), 103 (2), 103 (3), 103 (4) et 103 (5). L'entrée et la sortie du tube central 103 (3) sont disposées dans le plan de symétrie de la plaque; par contre les entrées et les sorties des autres tubes sont regroupées au voisinage des angles et des bords longitudinaux de la plaque. Ce résultat est obtenu, par exemple en coudant les extrémités des tubes 103 (2) et 103 (4) pour les amener au-dessous et au-dessus, respectivement, des entrées et des sorties des tubes extrêmes 103(1) et 103 (5).

Cet agencement est particulièrement avantageux car il permet d'augmenter le refroidissement dans la zone des coins des plaques qui est habituellement particulièrement vulnérable.

## Revendications

1. Haut-fourneau comprenant une paroi à refroidir et des plaques de refroidissement (1) constituées chacune d'un élément en fonte de forme sensiblement parallélépipédique dans lequel sont noyés des tubes longitudinaux (3; 103) de circulation d'un fluide de refroidissement s'étendant verticalement le long de la paroi à refroidir, parallèlement les uns aux autres et débouchant sur une même face (2b; 102b) de la plaque, dans un fourreau protecteur (4a; 4b), la face (2a; 102a) de la plaque opposée à celle où débouchent les tubes de refroidissement étant gaufrée, caractérisé en ce que le gaufrage est constitué de rangées de bossages (8; 108) régulièrement espacés transversalement, des bossages de chaque rangée (8; 108) délimitant des surfaces externes (9; 109) en saillie comportant des portions de cylindres à peu près alignés et s'étendant verticalement dont les axes coïncident sensiblement avec les axes des tubes longitudinaux (3; 103).

2. Haut-fourneau selon la revendication 1, caractérisé en ce que les bossages (8; 108) sont délimités le long de leurs côtés transversaux par des faces (10; 110) en biseau, les faces (10; 110) en regard de deux bossages adjacents délimitant une rainure transversale à profil en V.

3. Haut-fourneau selon l'une quelconque des revendications 1 et 2, caractérisé en ce que les entrées et les sorties de certains tubes (103 (2), 103 (4) sont décalées latéralement par rapport aux parties longitudinales de ces tubes.

4. Haut-fourneau selon la revendication 3, caractérisé en ce que lesdites entrées et sorties sont regroupées dans une zone située au voisinage de chacun des angles de la plaque.

## Patentansprüche

1. Hochofen mit einer zu kühlenden Wand und Kühlplatten (1), von denen jede durch ein Eisengußelement im wesentlichen parallelepipedischer Form gebildet ist, in welchem Längsrohre (3; 103) für den Umlauf eines Kühlfluids eingebettet sind, die sich vertikal längs der zu kühlenden Wand parallel zueinander erstrecken und auf der gleichen Seite (2b; 102b) der Platte in einer Schutzscheide (4a; 4b) münden, wobei die Seite (2a; 102a) der Platte, die derjenigen, in der die Kühlrohre münden, abgekehrt ist, gerippt ist, dadurch gekennzeichnet, daß die Rippung durch Reihen von in Querrichtung in regelmäßigen Abständen liegenden Buckeln (8; 108) gebildet ist, wobei die Buckel einer jeden Reihe (8; 108) vorspringende Außenflächen (9; 109) bestimmen, welche ungefähr ausgerichtete und sich vertikal erstreckende Zylinderabschnitte aufweisen, deren Achsen im wesentlichen mit den Achsen der Längsrohre (3; 103) zusammenfallen.

2. Hochofen nach Anspruch 1, dadurch gekennzeichnet, daß die Buckel (8; 108) längs deren Querseiten durch abgefaste (10; 110) Flächen begrenzt sind, wobei die einander gegenüberstehenden Flächen (10; 110) von zwei benachbarten Buckeln eine Querrinne mit V-förmigem Profil bestimmen.

3. Hochofen nach irgendeinem der Ansprüche 1 und 2, dadurch gekennzeichnet, daß die Eintritte und Austritte bestimmter Rohre (103(2)), (103(4)) bezüglich der Längsabschnitte dieser Rohre seitlich versetzt sind.

4. Hochofen nach Anspruch 3, dadurch gekennzeichnet, daß diese Eintritte und Austritte in eine Zone im Bereich einer jeden der Ecken der Platte gruppiert sind.

## Claims

1. Blast furnace comprising a wall to be cooled and cooling plates (1), each constituted by a substantially parallelepipedic cast iron element, in which are embedded longitudinal tubes (3, 103) for the circulation of a cooling fluid and which extend vertically along the wall to be cooled, parallel to one another and issuing onto the same face (2b, 102b) of the plate, in a protective sleeve (4a, 4b), the face (2a, 102a) of the plate opposite to that where the cooling tubes issue being corrugated, characterized in that the corrugation is constituted by rows of regularly transversely spaced bosses (8, 108), the bosses of each row (8, 108) defining outer projecting surfaces (9, 109) having vertically extending, roughly aligned cylindrical portions, whose axes substantially coincide with the axes of the longitudinal tubes (3, 103).

2. Blast furnace according to claim 1, characterized in that the bosses (8, 108) are defined along their transverse sides by bevelled faces (10, 110), the facing faces (10, 110) of two adjacent bosses defining a V-profile transverse groove.

3. Blast furnace according to either of the claims 1 and 2, characterized in that the inlets and outlets of certain tubes (103 (2), (103 (4)) are laterally displaced with respect to the longitudinal parts of said tubes.

4. Blast furnace according to claim 3, characterized in that said inlets and outlets are grouped in an area located in the vicinity of each of the angles of the plate.
